# EUROPÄISCHE PATENTSCHRIFT

(11) **EP 3 901 401 B1**
(45) Veröffentlichungstag und Bekanntmachung des Hinweises auf die Patenterteilung: **19.07.2023**
(21) Anmeldenummer: 21169816.2
(22) Anmeldetag: 22.04.2021
(51) Int. Cl.: E05D 11/10, E06B 3/964, E06B 3/968, E06B 9/52, E05F 1/12, E05D 15/54, E05D 5/02

(54) **INSEKTENSCHUTZ-PENDELTÜR**
INSECT PROTECTION SWING DOOR
PORTE BATTANTE À PROTECTION CONTRE LES INSECTES

(30) Priorität: 24.04.2020 DE 202020102300 U
(43) Veröffentlichungstag der Anmeldung: 27.10.2021
(73) Patentinhaber: MACS HOLDING GmbH, 91555 Feuchtwangen (DE)
(72) Erfinder:
(74) Vertreter: FDST Patentanwälte

(56) Entgegenhaltungen:
- EP-B1- 0 877 847
- DE-A1- 2 708 391
- DE-A1- 10 034 071
- DE-A1-102007 020 730
- DE-U1-202014 005 807
- GB-A- 804 584
- GB-A- 191 307 534
- GB-A- 191 317 080
- US-A- 5 077 864

## Beschreibung

Die Erfindung betrifft eine Insektenschutz-Pendeltür mit einem Halterahmen zur Montage in einer Türlaibung oder in einem Türrahmen und mit einem schwenkbeweglichen Türrahmen sowie mit mindestens einem federbelasteten Türscharnier.

Aus der DE 20 2018 103 378 U1 ist eine als Pendeltür ausgeführte Insektenschutztür mit einem in eine Gebäudeöffnung oder in eine Türzarge einsetzbaren Halterahmen und mit einem Pendeltürahmen bekannt, der mit einem Gittergewebe bespannt ist. Zwischen den beiden Rahmen sind Scharniere vorgesehen, mittels derer der Türblatt-Rahmen am äußeren Rahmen angelenkt ist. Das jeweilige Türscharnier weist eine Scharnierachse und zwei Scharnierbänder mit schraubengangartigen Steuerkonturen und angeformten Fügeschenkeln sowie eine die Scharnierachse koaxial umgebende Feder (Spiralfeder) auf.

Beim Betätigen der Insektenschutz-Pendeltür verschwenken die türrahmenseitig gehaltenen Scharnierbuchsen gegenüber dem ortsfesten Scharnierband des Halterahmens, infolgedessen aufgrund der komplementären Steuerkonturen die innerhalb einer Fügekammer der entsprechenden Profilleiste verschiebbare Scharnierbuchse gegenüber der in der halterahmenseitigen Fügekammer fixierten Scharnierbuchse zwangsgeführt und dabei die Feder gespannt wird. Bei Aufhebung der Krafteinwirkung auf die Insektenschutz-Pendeltür erzeugt die gespannte Feder über die komplementären Steuerkonturen eine Federrückstellkraft auf die Scharnierbuchsen, sodass die Insektenschutz-Pendeltür aus der jeweiligen Offenposition automatisch in die Ausgangsposition (mittlere Schließstellung) zurückgeführt wird.

Aus der DE 100 34 071 A1 ist eine schwenkbar gelagerte Tür zum Verschließen einer Öffnung, insbesondere eine Fliegengittertür als Insektenschutz, mit einem Rahmen bekannt, welcher aus Aluminiumprofilen ausgebildet ist. Die bekannte Tür kann nach Art einer Pendeltür nach beiden Seiten geöffnet werden. Ein Torsionsstab, welcher in den Rahmen integriert oder an diesem angeordnet ist, dient als Rückstellvorrichtung, welche den Rahmen in die Ausgangsstellung zum Schließen der Öffnung bewegt.

Aus der US 5,077,864 und aus der GB 804,584 ist eine Pendeltür (swing (door) mit mindestens einem Federscharnier mit einer Druckfeder auf einem als spindelartiger Schraubzylinder ausgeführten Federbolzen, der in einer Bohrung der Schwenktür bzw. des Türrahmens aufgenommen ist. Ein Feder- oder Selbstschließscharnier für eine Schwing- oder Pendeltür ist beispielsweise auch aus der DE 10 2007 020 730A1 oder aus der DE 27 08 391 A1 bekannt.

Der Erfindung liegt die Aufgabe zugrunde, ein besonders geeignete Insektenschutz-Pendeltür anzugeben. Insbesondere soll ein zuverlässiges Verschwenken der Insektenschutz-Pendeltür ermöglicht sein. Zweckmäßigerweise soll ein automatisches Rückschwenken der Insektenschutz-Pendeltür aus einer Offenposition gegeben sein, wobei die Insektenschutz-Pendeltür vorzugsweise auch ohne, insbesondere magnetische, Schließteile zuverlässig in deren Schließstellung (Ruheposition) gehalten ist.

Diese Aufgabe wird erfindungsgemäß mit den Merkmalen des Anspruchs 1 gelöst. Vorteilhafte Ausgestaltungen und Weiterbildungen sind Gegenstand der Unteransprüche.

Die Insektenschutz-Pendeltür weist einen Halterahmen zur Montage in einer Türlaibung oder in einem Türrahmen und einen schwenkbeweglichen Türrahmen sowie mindestens ein federbelastetes Türscharnier auf, wobei der Türrahmen mittels des Türscharniers in der Schließstellung und in mindestens einer Offenstellung, insbesondere in beiden Offenstellungen, vorzugsweise in einem 90°-Winkel zur Schließstellung, in einer stabilen, in die Schließstellung rückschwenkbaren Lage gehalten ist.

Das federbelastete Türscharnier weist ein erstes Scharnierteil (Scharnierband) und ein zweites Scharnierteil (Scharnierband) sowie ein Federgelenk mit einem Gelenkbolzen und mit einem Federbolzen auf. Der Gelenkbolzen ist dem ersten Scharnierteil zugeordnet, das zur Montage vorzugsweise am Halterahmen vorgesehen und eingerichtet ist. Der Federbolzen ist dem zweiten Scharnierteil zugeordnet, das zweckmäßigerweise zur Montage am Türrahmen vorgesehen und eingerichtet ist. Der Federbolzen ist mit dem Gelenkbolzen drehbeweglich gekoppelt, wobei im Zuge eines Verschwenkens des Türrahmens das zweite (türrahmenseitige) Scharnierteil entlang einer Gelenkkontur des ersten (halterahmenseitigen) Scharnierteils unter Erzeugung einer Federrückstellkraft des Federbolzens gleitet.

Beide Rahmen sind aus Profilleisten (Hohlprofilleisten) zusammengesetzt. Hierzu sind geeigneter Weise in den Rahmenecken sogenannte Eckverbinder vorgesehen, welche im Montagezustand der Rahmen vorzugsweise in Fügekammern der Hohlprofilleisten einsitzen. Der Türrahmen ist aus Längsprofilen und Querprofilen zusammengesetzt und umfangsseitig geschlossen ausgeführt.

Zumindest eines der Längsprofile des Türrahmens weist eine Fügekammer auf, in welcher ein Eck- oder Profilverbinder zur Montage mit einem zugeordneten Querprofil eingesetzt ist. Der Eck- oder Profilverbinder weist eine Durchgangsöffnung für den Federbolzen und zumindest eine weitere Durchgangsöffnung für ein Fixierelement zur Eckmontage des Längs- und Querprofils auf. Das Querprofil des Türrahmens weist eine Anzahl an Füge- oder Aufnahmekammern zur Aufnahme des Federbolzens und für die jeweilige Fixierschraube auf. Hierzu können die Fügekammern mit einem Innengewinde für die Verschraubung der Fixierschrauben versehen sein.

Geeigneter Weise weist der Türrahmen ein oberes, ein unteres und ein mittleres Querprofil auf. Die Längs- und Querprofile sind in den beiden oberen und den beiden unteren Rahmenecken zweckmäßigerweise mittels L-förmigen Eckverbindern verbunden. An den Verbindungsstellen der Längsprofile im Bereich des mittleren Querprofils sind geeigneter Weise stabförmige Profilverbinder vorgesehen.

Der Türrahmen ist dazu vorgesehen und eingerichtet, ein Gittergewebe aufzunehmen. Dieses ist zur Bildung einer Insektenschutztür mit dem entsprechenden Gitter (Gittergewebe) bespannt oder bespannbar. Hierzu sind zweckmäßiger Weise Kederleisten vorgesehen, die in entsprechende Kedernuten der Profile eingesetzt (eingepresst) werden.

Der Halterahmen ist geeigneter Weise mittels zwei Längsprofilen und einem einzelnen, oberen Querprofil U-förmig, also umfangsseitig lediglich dreiseitig geschlossen ausgeführt. Zumindest an demjenigen Längsprofil, das dem Türrahmen an der Seite des Türscharniers zugewandten ist, ist ein Dichtelement, insbesondere eine Dichtbürste, vorgesehen. Hierzu weist das Längsprofil eine Längsnut auf, in welcher das Dichtelement gehalten ist. Analog weist geeigneter Weise auch das (obere) Querprofil eine Längsnut auf, in welcher ein Dichtelement gehalten ist. Hierdurch ist vermieden, dass Insekten oder dergleichen zwischen den beiden Rahmen hindurch gelangen können. Der Halterahmen ist dazu vorgesehen und eingerichtet, in eine Gebäude- oder Türöffnung oder in eine Türzarge oder dergleichen, bevorzugt zerstörungsfrei, eingesetzt und dort befestigt (gehalten) zu werden.

In vorteilhafter Weiterbildung sind mindestens zwei, zweckmäßigerweise drei, federbelastete Türscharnier zwischen den beiden Rahmen (Halte- und Türrahmen) vorgesehen, mittels derer der (innere) Türrahmen mit dem Insektenschutz-Gitter oder Gittergewebe am (äußeren) Halterrahmen an einander gegenüberstehenden Längsprofilen angelenkt ist. Die Anordnung der Türscharniere erfolgt zweckmäßigerweise im Bereich der Eck- und/oder Profilverbinder, insbesondere des Halterahmens. Hierdurch wird eine besonders stabile Konstruktion der Insektenschutz-Pendeltür erreicht, indem die Eck- bzw. Profilverbinder die als Hohlprofile ausgeführten Längsprofile an den entsprechenden Stellen ausfüllen und somit versteifen.

In vorteilhafter Ausgestaltung des jeweiligen Türscharniers ist die Bolzenachse des Federbolzens senkrecht zur Drehachse des Gelenkbolzens orientiert. Geeigneter Weise weist der Federbolzen eine zur Bolzenachse des Gelenkbolzen koaxiale Bolzenöffnung auf, die vom Gelenkbolzen durchsetzt ist. Die Bolzenöffnung ist zweckmäßigerweise an dem Gelenkbolzen zugeordneten Bolzenende des Federbolzens vorgesehen. Mit diesem Bolzenende ist der Federbolzen durch eine Öffnung im zweiten Scharnierteil zum Gelenkbolzen im ersten Scharnierteil geführt. Die Bolzenachse des Gelenkbolzen bildet die Drehachse des Federbolzens.

Geeigneter Weise trägt der Federbolzen eine Feder, insbesondere eine Druckfeder. Die Feder ist vorteilhafterweise als eine Spiralfeder ausgeführt, die beziehungsweise deren jede Federwindung den Federbolzen koaxial umgibt. Die Feder ist einerseits am zweiten Scharnierteil und andererseits an einem bolzenfesten Anlageelement abgestützt. Hierzu ist eine Lochscheibe und/oder ein Bolzenkopf am Freiende des Federbolzens vorgesehen.

Das erste Scharnierteil ist geeigneter Weise ein U-förmiges, insbesondere ein U-förmiges Scharnierband. Die beiden U-Schenkel dienen zweckmäßigerweise als Befestigungsschenkel am Halterahmen, wozu die U-Schenkel den Halterahmen bzw. dessen entsprechendes Längsprofil zwischen sich aufnehmen. Hierzu ist vorteilhafterweise eine Schraubbefestigung vorgesehen, indem Schraubbolzen mit Innen- bzw. Außengewinde korrespondierende Öffnungen in den U-Schenkeln des Scharnierbands sowie im Längsprofil und im darin einsitzenden Fügeschenkel des Eckverbinders durchgreifen.

Das erste Scharnierteil bzw. dessen Scharnierband weist mindestens eine Gelenkkontur auf. Diese ist vorzugsweise durch eine abgerundete Kante am die U-Schenkel verbindenden, plattenartigen Bandschenkel des Scharnierbandes gebildet. Geeigneter Weise sind zwei derartige Gelenkkonturen an gegenüberliegenden Seiten (Längsseiten) des vorzugsweise rechteckförmigen Bandschenkel des Scharnierbandes vorgesehen.

Das erste Scharnierteil weist in zweckmäßiger Ausgestaltung einen den Gelenkbolzen aufnehmenden Bolzenkanal auf. Vorzugsweise weist der Bolzenkanal eine vom Gelenkbolzen durchsetze Gelenknut auf, in welche der Federbolzen eingreift bzw. in welcher der Federbolzen an den Gelenkbolzen gekoppelt ist. Das zweite Scharnierteil weist geeigneter Weise ein, insbesondere plattenartiges, Scharnierband mit einer Bolzenöffnung für den Federbolzen auf.

Das Scharnierband des zweiten Scharnierteils weist mindestens eine Öffnung für den Federbolzen auf. Vorzugsweise sind zwei hierzu beabstandete Schraubenöffnungen für eine jeweilige Fixierschrauben vorgesehen. Mittels der Fixierschrauben wird das den Federbolzen aufweisende zweite Scharnierband am Türrahmen befestigt.

Das plattenartige Scharnierband bzw. ein entsprechender Scharnierbeschlag des zweiten, türrahmenseitigen Scharnierteils in Form einer vorzugsweise rechteckförmigen Platte liegt im Ruhezustand bei geschlossener Insektenschutz-Pendeltür am ersten Scharnierteil und dort am plattenartigen Bandschenkel des Scharnierbandes an, wobei die Feder des Federbolzens vorzugsweise bereits zumindest geringfügig gespannt (vorgespannt) ist.

Beim Verschwenken der Insektenschutz-Pendeltür schwenkt der Federbolzen in der Gelenknut um den Gelenkbolzen des ersten, halterahmenseitigen Scharnierteils, wobei die Feder zunehmend gespannt wird und das plattenartige Scharnierband des türrahmenseitigen Scharnierteils an den Gelenkkonturen des halterahmenseitigen Scharnierteils entlanggleitet. Auf diese Weise verschwenkt die Insektenschutz-Pendeltür aus der Ruhelage (Schließstellung) in die entsprechende Offenstellung unter weiterer Spannung der Feder.

In einem Öffnungswinkel von etwa 90° nimmt die Insektenschutz-Pendeltür eine weitere stabile Lage ein, bleibt also in dieser Stellung offen. Dies gilt analog für die Offenstellung der Insektenschutz-Pendeltür in der entgegengesetzten Öffnungsrichtung. Durch erneute (manuelle) Betätigung der Insektenschutz-Pendeltür schwenkt diese in Folge der Federrückstellkraft selbsttätig in die Schließstellung zurück, praktisch ohne über diese hinaus zu in die andere Richtung zu schwingen. Es sind keine zusätzlichen Halteelemente, beispielsweise Magnete oder dergleichen, auf der den Türscharnieren abgewandten Längs- oder Vertikalseite der Insektenschutz-Pendeltür notwendig.

Nachfolgend wird ein Ausführungsbeispiel der Erfindung anhand einer Zeichnung näher erläutert. Darin zeigen:
- Fig. 1: in einer Vordereinsicht eine Insektenschutz-Pendeltür mit einem an einen Halterahmen über federbelastete Türscharniere angelenkten Türrahmen mit einem Insektenschutzgitter,
- Fig. 2: in perspektivischer Darstellung einen Ausschnitt II aus Figur 1 in der rechten oberen Rahmenecke in größerem Maßstab mit halterahmen- und türrahmenseitigen Längs- und Querprofilen (Profilleisten) sowie eines der Türscharniere mit einem halte- und türrahmenseitigen Scharnierteil (Scharnierband oder Scharnierbeschlag),
- Fig. 3: den Ausschnitt gemäß Figur 2 in einer Explosionsdarstellung mit Blick auf einen halterahmenseitigen Eckverbinder und daran angeordnetem Scharnierteil sowie auf einen Federbolzen und Fixierschrauben des türrahmenseitigen Scharnierteils,
- Fig. 4: den Ausschnitt gemäß Figur 2 in einer weiteren Explosionsdarstellung,
- Fig. 5: in einer Explosionsdarstellung die Scharnierteile mit an einen Gelenkbolzen angelenktem Federbolzen sowie mit einem türrahmenseitigen Eck- oder Profilverbinder,
- Fig. 6: in perspektivischer Darstellung das federbelastete Türscharnier in einer 90°-Schwenkposition des türrahmenseitigen Scharnierteils gegenüber dem feststehenden halterahmenseitigen Scharnierteil, und
- Fig. 7: in einer Explosionsdarstellung ein weiteres Türscharnier im Bereich eines mittleren Querprofils mit dortigen Verbindungsstangen für die halte- und türrahmenseitigen Längsprofile.

Einander entsprechende Teile sind in allen Figuren mit den gleichen Bezugszeichen versehen.

Fig. 1 zeigt eine aus Profilleisten aufgebaute Insektenschutz-Pendeltür 1. Die Insektenschutz-Pendeltür 1 umfasst einen nachfolgend als Türrahmen 2 bezeichneten inneren Profilrahmen, der aus zwei Längsprofilen 2a und zwei Querprofilen 2b, 2c in den Rahmenecken zusammengesetzt ist. Das untere Querprofil 2c kann breiter als das obere Querprofil 2b ausgeführt sein. Der Türrahmen 2 ist in einen nachfolgend als Halterahmen 3 bezeichneten äußeren Rahmen eingesetzt, welcher aus zwei Längsprofilen 3a sowie einem (oberen) Querprofil 3b zusammengesetzt ist. Der Halterahmen 3 kann in einer Gebäudeöffnung (Türöffnung oder - Laibung eines Gebäudes) eingesetzt und dort beispielsweise zerstörungsfrei und lösbar gehalten (befestigt) sein.

Der Türrahmen 2 ist an den Halterahmen 3 mittels im Ausführungsbeispiel drei federbelasteten Türscharnieren 4 angelenkt und im Halterahmen 3 schwenkbeweglich gehalten. Hierzu sind die Türscharnieren 4 an den einander zugewandten Längsprofilen 2a und 3a des Türrahmens 2 bzw. des Halterahmens 3 angeordnet und dort fixiert (befestigt). Der Türrahmen 2 ist zudem mit einem mittleren Querprofil 2d stabilisiert. In den Türrahmen 2 bzw. in dessen beiden Türfächer ist ein Gittergewebe 5 als Insektenschutz eingesetzt (eingespannt). In den scharnierseitigen Spalt 6 zwischen den Längsprofilen 2a und 3a des Türrahmens 2 bzw. des Halterahmens 3 ist mindestens eine, vorzugsweise bürstenartige, Dichtleisten 7 eingesetzt, welche an den Längsprofilen 3a des Halterahmens 3 gehalten sind. Weitere Dichtleisten 7 können zwischen den oberen Querprofilen 2b und 3b der beiden Profilrahmen 2 bzw. 3 sowie am untern Querprofil 2c des Türrahmens 2 angeordnet sein.

Der Türrahmen 2 der Insektenschutz-Pendeltür 1 ist mittels der Türscharniere 4 in der gezeigten Schließstellung und in beiden Offenstellung, vorzugsweise in einem 90°-Winkel zur Schließstellung, in einer stabilen Lage gehalten sowie in die Schließstellung rückschwenkbar.

Wie aus den Figuren 2 bis 5 ersichtlich ist, weist das federbelastete Türscharnier 4 ein erstes Scharnierteil (Scharnierband) 8 und ein zweites Scharnierteil (Scharnierband) 9 sowie ein Federgelenk 10 mit einem Gelenkbolzen 10a und mit einem Federbolzen 10b auf. Der Gelenkbolzen 10a ist dem ersten, hier halterahmenseitigen Scharnierteil 8 zugeordnet, das am Halterahmen 3 montieret ist. Der Federbolzen 10b ist dem zweiten, hier türrahmenseitigen Scharnierteil 9 zugeordnet, das am Türrahmen 2 montieret ist. Der Federbolzen 10b ist mit dem Gelenkbolzen 10a drehbeweglich gekoppelt und quer zu diesem orientiert.

Im Zuge eines Verschwenkens des Türrahmens 2 gegenüber dem feststehenden Halterahmen 3, d. h. aus diesem heraus, gleitet das türrahmenseitige Scharnierteil 9 entlang einer Gelenkkontur 11 des halterahmenseitigen Scharnierteil 9 unter Erzeugung einer Federrückstellkraft des Federbolzens 10b. Die Gelenkkontur 11 ist durch gerundete (konvex gewölbte) Kanten des halterahmenseitigen Scharnierteil 9 gebildet.

Beide Rahmen 2, 3 sind aus Profilleisten (Hohlprofilleisten) zusammengesetzt und hierzu in den Rahmenecken mittels Eckverbinder 12 miteinander gefügt. Die Längs- und Querprofile 2a, 2b, 2c des Türrahmens 2 sind in den beiden oberen und den beiden unteren Rahmenecken mittels L-förmigen Eckverbinder 12 verbunden. An den Verbindungsstellen der Längsprofile 2a des Türrahmens 2 sind im Bereich des mittleren Querprofils 2d stabförmige Profilverbinder 13 vorgesehen. Analog sind an den Verbindungsstellen der Längsprofile 3a des Halterahmens 3 im Bereich des mittleren Türscharniers 4 stabförmige Profilverbinder 14 vorgesehen (Fig. 7).

Die Anordnung der Türscharniere 4 erfolgt im Bereich der Eckverbinder 12 und im Bereich der Profilverbinder 13, 14. Hierdurch wird eine besonders stabile Konstruktion der Insektenschutz-Pendeltür 1 erreicht, indem die Eckverbinder 12 und die Profilverbinder 13, 14 die als Hohlprofile ausgeführten Längsprofile 2a, 3a an den entsprechenden Stellen versteifen.

Wie aus Fig. 3 vergleichsweise deutlich ersichtlich ist, weist das Längsprofil 3a des Halterahmens 3 eine Längsnut 15 auf, in welcher das jeweilige Dichtelement 7 gehalten ist. Analog weist geeigneter Weise auch das (obere) Querprofil 3b eine (nicht sichtbare) Längsnut auf, in welcher das dortige Dichtelement 7 gehalten ist.

Wie aus Fig. 5 vergleichsweise deutlich ersichtlich ist, verläuft die Bolzenachse des Federbolzens 10b senkrecht zur Bolzenachse des Gelenkbolzens 10a. Die Bolzenachse des Gelenkbolzen 10a bildet die Drehachse des Federbolzens 10b. Der Federbolzen 10b weist am dem Gelenkbolzen 10a zugeordneten Bolzenende eine zur Bolzenachse des Gelenkbolzen 10a koaxiale Bolzenöffnung 16 auf, die vom Gelenkbolzen 10a durchsetzt ist. Mit diesem Bolzenende ist der Federbolzen 10b durch eine Öffnung 17 im türrahmenseitigen Scharnierteil 9 und zum Gelenkbolzen 10a im halterahmenseitigen Scharnierteil 8 geführt.

Der Federbolzen 10b trägt eine Feder 18 in Form einer spiralförmigen Druckfeder, welche den Federbolzen 10b koaxial umgibt. Die Feder 18 ist einerseits am türrahmenseitigen Scharnierteil 9 und andererseits an einem bolzenfesten Anlageelement in Form eines Bolzenkopfes 19 am der Bolzenöffnung 16 gegenüberliegenden Freiende des Federbolzens 10b abgestützt.

Das halterahmenseitige Scharnierteil 8 ist ein U-förmiges Scharnierband (Scharnierbeschlag). Die beiden U-Schenkel 8a dienen als Befestigungsschenkel am Halterahmen 3. Hierzu sind ein Schraubbolzen 20a mit einem Außengewinde und eine Schraubhülse 20b mit korrespondierendem Innengewinde vorgesehen, welche korrespondierende Öffnungen 21, 22 in den U-Schenkeln 8a des Scharnierbands sowie im Längsprofil 3a und im darin einsitzenden Fügeschenkel 12a des Eckverbinders 12 durchgreifen.

Das halterahmenseitige Scharnierteil 8 bzw. dessen Scharnierband weist die beiden Gelenkkonturen 11 auf, welche durch abgerundete Kanten 23 am die U-Schenkel 8a verbindenden, plattenartigen Bandschenkel 8b des Scharnierbandes gebildet sind. Das halterahmenseitige Scharnierteil 8 weist einen den Gelenkbolzen 10a aufnehmenden Bolzenkanal 24 mit einer vom Gelenkbolzen 10a durchsetze Gelenknut 25 auf, in welcher der Federbolzen 10b an den Gelenkbolzen 10a gekoppelt ist.

Das türrahmenseitigen Scharnierteils 9 bzw. dessen Scharnierband weist zwei nicht näher bezeichnete Öffnungen für Fixierschrauben 26 auf. Mittels der Fixierschrauben 26 wird das den Federbolzen 10b aufweisende Scharnierteils oder Scharnierband 9 am Türrahmen 2 befestigt. Hierzu weist das Längsprofile 2a des Türrahmens 2 eine Fügekammer 27 auf, in welcher ein Profilverbinder 28 zur Montage mit dem zugeordneten Querprofil 2b eingesetzt ist. Der Profilverbinder 28 weist eine Durchgangsöffnungen 28a für den Federbolzen 10b und weitere Durchgangsöffnung 28b für die Fixierschrauben 26 zur Eckmontage des Längs- und Querprofils 2a, 2b auf. Hiermit korrespondieren entsprechende Öffnungen 29a, 29b im Längsprofil 2a des Türrahmens 2. Dessen Querprofil 2b weist eine Aufnahmekammer 30 zur beweglichen Aufnahme des Federbolzens 10b und Fügekammern 31 für die Fixierschrauben 26 auf. Hierzu können die Fügekammern 31 mit einem Innengewinde für die Verschraubung der Fixierschrauben 26 versehen sein.

Das plattenartige Scharnierband bzw. ein entsprechender Scharnierbeschlag des türrahmenseitigen Scharnierteils 9 in Form einer rechteckförmigen Platte liegt im Ruhezustand bei geschlossener Insektenschutz-Pendeltür 1 am halterahmenseitigen Scharnierteil 8 und dort an dessen plattenartigen Bandschenkel 8b an, wobei die Feder 18 des Federbolzens 10b zumindest geringfügig gespannt ist.

Wie anhand der Fig. 6 veranschaulicht, schwenkt beim Öffnen der Insektenschutz-Pendeltür 1 der Federbolzen 10b in der Gelenknut 25 um den Gelenkbolzen 10a des halterahmenseitigen Scharnierteils 8. Dabei wird die Feder 18 gespannt und das plattenartige Scharnierband des türrahmenseitigen Scharnierteils 9 gleitet an den Gelenkkonturen 23 des halterahmenseitigen Scharnierteils 8 entlang. Auf diese Weise verschwenkt die Insektenschutz-Pendeltür 1 aus der Ruhelage (Schließstellung) in die entsprechende Offenstellung unter weiterer Vorspannung der Feder 18.

In einem Öffnungswinkel von 90° nimmt die Insektenschutz-Pendeltür 1 eine weitere stabile Lage ein, bleibt also in dieser Stellung (selbsttätig) offen. Dies gilt analog für die Offenstellung der Insektenschutz-Pendeltür 1 in der entgegengesetzten Öffnungsrichtung. Durch erneute (manuelle) Betätigung der Insektenschutz-Pendeltür 1 schwenkt diese in Folge der Federrückstellkraft selbsttätig in die Schließstellung zurück.

Zusammenfassend betrifft die Erfindung eine Insektenschutz-Pendeltür 1 mit einem Halterahmen 3 mit einem schwenkbeweglichen Türrahmen 2 sowie mit mindestens einem federbelasteten Türscharnier 4 mit einem ersten und zweiten Scharnierteil 8, 9, wobei das Türscharnier 4 ein Federgelenk 10 mit einem dem ersten Scharnierteil 8 zugeordneten Gelenkbolzen 10a und mit einem dem zweiten Scharnierteil 9 zugeordneten, mit dem Gelenkbolzen 10a drehbeweglich gekoppelten Federbolzen 10b aufweist. Im Zuge eines Verschwenkens des Türrahmens 2 gleitet das zweite Scharnierteil 9 entlang einer Gelenkkontur 11, 23 des ersten Scharnierteils 8 unter Erzeugung einer Federrückstellkraft des Federbolzens 10b.

Es ist wünschenswert, dass die Insektenschutz-Pendeltür 1 möglichst flach ist. Mit anderen Worten sollen die Breite (Profilbreite) des Halterahmens 3 und des Türrahmens 2 möglichst gering sein. Dem folgend ist die Breit des Türscharniers 4 möglichst gering und beträgt vorzugsweise lediglich (1,5 ± 0,75) cm, insbesondere zwischen 1,0 cm und 2,0 cm.

Die beanspruchte Erfindung ist nicht auf das vorstehend beschriebene Ausführungsbeispiel beschränkt. Vielmehr können auch andere Varianten der Erfindung von dem Fachmann hieraus im Rahmen der offenbarten Ansprüche abgeleitet werden, ohne den Gegenstand der beanspruchten Erfindung zu verlassen.

So kann das erste Scharnierteil 8 auch am Türrahmen 2 und das zweite Scharnierteil 9 am Halterahmen 3 angeordnet sein. Zudem kann das erste Scharnierteil 8 lediglich eine einzelne, mittlere Lasche oder einen entsprechenden Schenkel aufweisen, die bzw. der in eine korrespondierenden Längsnut (Aufnahme) im jeweiligen Rahmen 2, 3 aufgenommen und beispielsweise wiederum mittels Schraubbolzen befestigt ist. Auch können Spreizdübel anstelle der Fügekammern 31 im Querprofil 2b des Türrahmens 2 vorgesehen sein.

### Bezugszeichenliste

- 1: Insektenschutz-Pendeltür
- 2: Türrahmen
- 2a: Längsprofil/Profilleiste
- 2b: oberes Querprofil/ Profilleiste
- 2c: unteres Querprofil/ Profilleiste
- 2d: mittleres Querprofil/ Profilleiste
- 3: Halterahmen
- 3a: Längsprofil/Profilleiste
- 3b: oberes Querprofil/Profilleiste
- 4: Türscharnier
- 5: Gittergewebe
- 6: Spalt
- 7: Dichtleiste
- 8: erstes Scharnierteil/-band
- 8a: U- Schenkel
- 8b: Bandschenkel
- 9: zweites Scharnierteil/-band
- 10: Federgelenk
- 10a: Gelenkbolzen
- 10b: Federbolzen
- 11: Gelenkkontor
- 12: Eckverbinder
- 12a: Fügeschenkel
- 13,14: Profilverbinder
- 15: Längsnut
- 16: Bolzenöffnung
- 17: Öffnung
- 18: Feder/Spiral-/Druckfeder
- 19: Bolzenkopf
- 20a: Schraubbolzen
- 20b: Schraubhülse
- 21,22: Öffnung
- 23: gerundete Kante
- 24: Bolzenkanal
- 25: Gelenknut
- 26: Fixierschraube
- 27: Fügekammer
- 28a,b: Durchgangsöffnung
- 29a,b: Öffnung
- 30: Aufnahmekammer
- 31: Fügekammer

## Patentansprüche

1. Insektenschutz-Pendeltür (1) mit einem Halterahmen (3) zur Montage in einer Türlaibung oder in einem Türrahmen und mit einem schwenkbeweglichen Türrahmen (2), der aus Längsprofilen (2a) und Querprofilen (2b, 2c, 2d) zusammengesetzt ist, sowie mit mindestens einem federbelasteten Türscharnier (4) mit einem ersten Scharnierteil (8) und mit einem zweiten Scharnierteil (9),
- wobei das Türscharnier (4) ein Federgelenk (10) mit einem dem ersten Scharnierteil (8) zugeordneten Gelenkbolzen (10a) und mit einem dem zweiten Scharnierteil (9) zugeordneten Federbolzen (10b) aufweist, der mit dem Gelenkbolzen (10a) drehbeweglich gekoppelt ist,
- wobei zumindest eines der Längsprofile (2a) des Türrahmens (2) eine Fügekammer (27) aufweist, in welcher ein Profilverbinder (28) zur Montage mit einem zugeordneten Querprofil (2b, 2c, 2d) des Türrahmens (2) eingesetzt ist,
- wobei der Profilverbinder (28) eine Durchgangsöffnung (28a) für den Federbolzen (10b) und zumindest eine weitere Durchgangsöffnung (28b) für ein Fixierelement (26) zur Eckmontage des Längs- und Querprofils (2a, 2b, 2c, 2d) des Türrahmens (2) aufweist,
- wobei das Querprofil (2b, 2c, 2d) des Türrahmens (2) eine Anzahl an Füge- oder Aufnahmekammern (30, 31) zur Aufnahme des Federbolzens (10b) und für das Fixierelement (26) aufweist, und
- wobei im Zuge eines Verschwenkens des Türrahmens (2) das zweite Scharnierteil (9) entlang einer Gelenkkontur (11, 23) des ersten Scharnierteils (8) unter Erzeugung einer Federrückstellkraft des Federbolzens (10b) gleitet.

2. Insektenschutz-Pendeltür (1) nach Anspruch 1,
**dadurch gekennzeichnet,**
- **dass** die Bolzenachse des Federbolzens (10b) senkrecht zur Dreh- oder Bolzenachse des Gelenkbolzens (10a) orientiert ist, und/oder
- **dass** der Federbolzen (10b), insbesondere am dem Gelenkbolzen (10a) zugeordneten Bolzenende, eine zur Bolzenachse des Gelenkbolzens (10a) koaxiale Bolzenöffnung (16) aufweist, die vom Gelenkbolzen (10a) durchsetzt ist.

3. Insektenschutz-Pendeltür (1) nach Anspruch 1 oder 2,
**dadurch gekennzeichnet,**
**dass** der Federbolzen (10b) eine Feder (18), insbesondere eine Druckfeder, trägt.

4. Insektenschutz-Pendeltür (1) nach Anspruch 3,
**dadurch gekennzeichnet,**
**dass** die Feder (18) einerseits am zweiten Scharnierteil (9) und andererseits an einem bolzenfesten Anlageelement (19) abgestützt ist.

5. Insektenschutz-Pendeltür (1) nach einem der Ansprüche 1 bis 4,
**dadurch gekennzeichnet,**
**dass** das erste Scharnierteil (8) dem Halterahmen (3) und das zweite Scharnierteil (9) dem Türrahmen (2) zugeordnet ist.

6. Insektenschutz-Pendeltür (1) nach einem der Ansprüche 1 bis 5,
**dadurch gekennzeichnet,**
**dass** das erste Scharnierteil (8) ein, insbesondere U-förmiges, Scharnierband mit mindestens einer Gelenkkontur (11, 23) aufweist.

7. Insektenschutz-Pendeltür (1) nach einem der Ansprüche 1 bis 5,
**dadurch gekennzeichnet,**
**dass** das erste Scharnierteil (8) einen den Gelenkbolzen (10a) aufnehmenden Bolzenkanal (24) aufweist.

8. Insektenschutz-Pendeltür (1) nach Anspruch 7,
**dadurch gekennzeichnet,**
**dass** der Bolzenkanal (16) eine vom Gelenkbolzen (10a) durchsetze Gelenknut (25) aufweist, in welcher der Federbolzen (10b) an den Gelenkbolzen (10a) gekoppelt ist.

9. Insektenschutz-Pendeltür (1) nach einem der Ansprüche 1 bis 8,
**dadurch gekennzeichnet,**
**dass** das zweite Scharnierteil (9) eine Bolzenöffnung (17) für den Federbolzen (10b) aufweist.

10. Insektenschutz-Pendeltür (1) nach einem der Ansprüche 1 bis 9, wobei der Türrahmen (2) mittels des Türscharniers (4) in der Schließstellung und in mindestens einer Offenstellung, insbesondere in beiden Offenstellungen, vorzugsweise in einem 90°-Winkel zur Schließstellung, in einer stabilen, in die Schließstellung rückschwenkbaren Lage gehalten ist.

## Claims

1. Insect screen swing door (1) with a support frame (3) for mounting in a door reveal or in a door frame and with a pivotally movable door frame (2), which is composed of longitudinal profiles (2a) and transverse profiles (2b, 2c, 2d), and with at least one spring-loaded door hinge (4) with a first hinge part (8) and with a second hinge part (9),
- wherein the door hinge (4) has a spring hinge (10) with a hinge pin (10a) associated with the first hinge part (8) and with a spring pin (10b) associated with the second hinge part (9), which spring pin (10b) is coupled to the hinge pin (10a) in a rotatable manner,
- wherein at least one of the longitudinal profiles (2a) of the door frame (2) has a joining chamber (27), in which a profile connector (28) is inserted for mounting with an associated transverse profile (2b, 2c, 2d) of the door frame (2),
- wherein the profile connector (28) has a through opening (28a) for the spring pin (10b) and at least one further through opening (28b) for a fixing element (26) for corner mounting of the longitudinal and transverse profile (2a, 2b, 2c, 2d) of the door frame (2),
- wherein the transverse profile (2b, 2c, 2d) of the door frame (2) has a number of joining or receiving chambers (30, 31) for receiving the spring pin (10b) and for the fixing element (26), and
- wherein, in the course of pivoting the door frame (2), the second hinge part (9) slides along a hinge contour (11, 23) of the first hinge part (8), generating a spring return force of the spring pin (10b).

2. Insect screen swing door (1) according to claim 1,
**characterized in**
- **that** the bolt axis of the spring pin (10b) is oriented perpendicularly to the rotational or bolt axis of the hinge bolt (10a), and/or
- **that** the spring pin (10b) has, in particular at the bolt end associated with the joint bolt (10a), a bolt opening (16), which is coaxial with the bolt axis of the joint bolt (10a) and through which the joint bolt (10a) passes.

3. Insect screen swing door (1) according to claim 1 or 2,
**characterized in**
**that** the spring pin (10b) carries a spring (18), in particular a compression spring.

4. Insect screen swing door (1) according to claim 3,
**characterized in**
**that** the spring (18) is supported on the second hinge part (9) on the one hand and on a bolt-fixed contact element (19) on the other hand.

5. Insect screen swing door (1) according to one of claims 1 to 4,
**characterized in**
**that** the first hinge part (8) is assigned to the support frame (3) and the second hinge part (9) is assigned to the door frame (2).

6. Insect screen swing door (1) according to one of claims 1 to 5,
**characterized in**
**that** the first hinge part (8) has a hinge strip, in particular a U-shaped hinge strip, with at least one hinge contour (11, 23).

7. Insect screen swing door (1) according to one of claims 1 to 5,
**characterized in**
**that** the first hinge part (8) has a pin channel (24) receiving the hinge pin (10a).

8. Insect screen swing door (1) according to claim 7,
**characterized in**
**that** the pin channel (16) has a joint groove (25), through which the joint pin (10a) passes and in which the spring pin (10b) is coupled to the joint pin (10a).

9. Insect screen swing door (1) according to one of claims 1 to 8,
**characterized in**
**that** the second hinge part (9) has a bolt opening (17) for the spring pin (10b).

10. Insect screen swing door (1) according to one of claims 1 to 9, wherein the door frame (2) is held by means of the door hinge (4) in the closed position and in at least one open position, in particular in both open positions, preferably at a 90° angle to the closed position, in a stable position, which can be swung back into the closed position.

## Revendications

1. Porte battante anti-insectes (1) avec un cadre de support (3) pour le montage dans une embrasure de porte ou dans un cadre de porte et avec un cadre de porte (2) pivotant, qui est composé de profilés longitudinaux (2a) et de profilés transversaux (2b, 2c, 2d), ainsi qu'avec au moins une charnière de porte (4) sollicitée par ressort avec une première partie de charnière (8) et avec une deuxième partie de charnière (9),
- la charnière de porte (4) comprenant une articulation à ressort (10) avec un boulon d'articulation (10a) associé à la première partie de charnière (8) et avec un axe de ressort (10b) associé à la deuxième partie de charnière (9), qui est couplé de manière mobile en rotation au boulon d'articulation (10a),
- au moins l'un des profilés longitudinaux (2a) du cadre de porte (2) comprenant une chambre d'assemblage (27), dans laquelle est inséré un connecteur de profilé (28) pour le montage avec un profilé transversal associé (2b, 2c, 2d) du cadre de porte (2),
- le connecteur de profilé (28) comprenant une ouverture de passage (28a) pour le boulon à ressort (10b) et au moins une autre ouverture de passage (28b) pour un élément de fixation (26) pour le montage en angle du profilé longitudinal et transversal (2a, 2b, 2c, 2d) du cadre de porte (2),
- le profilé transversal (2b, 2c, 2d) du cadre de porte (2) comprenant un certain nombre de chambres d'assemblage ou de réception (30, 31) pour recevoir le boulon à ressort (10b) et pour l'élément de fixation (26), et
- au cours d'un pivotement du cadre de porte (2), la deuxième partie de charnière (9) glissant le long d'un contour d'articulation (11, 23) de la première partie de charnière (8) en générant une force de rappel élastique du boulon de ressort (10b).

2. Porte battante anti-insectes (1) selon la revendication 1,
**caractérisée en ce**
- **que** l'axe de boulon du boulon à ressort (10b) est orienté perpendiculairement à l'axe de rotation ou de boulon du boulon d'articulation (10a), et/ou
- **que** le boulon de ressort (10b) comprend, en particulier à l'extrémité de boulon associée au boulon d'articulation (10a), une ouverture de boulon (16) coaxiale à l'axe de boulon du boulon d'articulation (10a), qui est traversée par l'boulon d'articulation (10a).

3. Porte battante anti-insectes (1) selon la revendication 1 ou 2,
**caractérisée en ce**
**que** le boulon de ressort (10b) porte un ressort (18), en particulier un ressort de compression.

4. Porte battante anti-insectes (1) selon la revendication 3,
**caractérisée en ce**
**que** le ressort (18) s'appuie d'une part sur la deuxième partie de charnière (9) et d'autre part sur un élément d'appui (19) solidaire du boulon.

5. Porte battante anti-insectes (1) selon l'une des revendications 1 à 4,
**caractérisée en ce**
**que** la première partie de charnière (8) est associée au cadre de support (3) et la deuxième partie de charnière (9) au cadre de porte (2).

6. Porte battante anti-insectes (1) selon l'une des revendications 1 à 5,
**caractérisée en ce**
**que** la première partie de charnière (8) comprend une bande de charnière, en particulier en forme de U, avec au moins un contour d'articulation (11, 23).

7. Porte battante anti-insectes (1) selon l'une des revendications 1 à 5,
**caractérisée en ce**
**que** la première partie de charnière (8) comprend un canal de boulon (24) recevant le boulon d'articulation (10a).

8. Porte battante anti-insectes (1) selon la revendication 7,
**caractérisée en ce**
**que** le canal de boulon (16) comprend une rainure d'articulation (25) traversée par le boulon d'articulation (10a), dans laquelle le boulon de ressort (10b) est couplé au boulon d'articulation (10a).

9. Porte battante anti-insectes (1) selon l'une des revendications 1 à 8,
**caractérisée en ce**
**que** la deuxième partie de charnière (9) comprend une ouverture de boulon (17) pour le boulon de ressort (10b).

10. Porte battante anti-insectes (1) selon l'une des revendications 1 à 9, dans laquelle le cadre de porte (2) est maintenu dans une position stable pouvant être ramenée dans la position de fermeture au moyen de la charnière de porte (4) dans la position de fermeture et dans au moins une position d'ouverture, notamment dans les deux positions d'ouverture, de préférence dans un angle de 90° par rapport à la position de fermeture.
